# EUROPÄISCHE PATENTSCHRIFT

(11) **EP 3 243 737 B1**
(45) Veröffentlichungstag und Bekanntmachung des Hinweises auf die Patenterteilung: **12.12.2018**
(21) Anmeldenummer: 16001098.9
(22) Anmeldetag: 13.05.2016
(51) Int. Cl.: B63H 20/00, B63H 21/17, B63H 21/21

(54) **ELEKTRISCHER BOOTSANTRIEB**
ELECTRIC BOAT DRIVE
ENTRAINEMENT DE BATEAU ELECTRIQUE

(43) Veröffentlichungstag der Anmeldung: 15.11.2017
(73) Patentinhaber: Torqeedo GmbH, 82205 Gilching (DE)
(72) Erfinder: Bergmann, Lothar, 86922 Eresing (DE); Despineux, Frank, 82234 Wessling (DE)
(74) Vertreter: Nordmeyer, Philipp Werner

(56) Entgegenhaltungen:
- EP-A1- 1 961 656
- US-A1- 2006 189 226
- US-A1- 2016 090 165

## Beschreibung

Die Erfindung betrifft eine Steuervorrichtung zur Steuerung eines Elektromotors umfassend einen Drehgriff und einen Träger, welcher den Drehgriff drehbar lagert, wobei der Drehgriff durch Drehung in eine erste Richtung aus einer Nullstellung in eine erste Betriebsstellung gebracht werden kann, und wobei der Drehgriff durch Drehung aus der Nullstellung in eine zweite, der ersten Richtung entgegengesetzte Richtung in eine zweite Betriebsstellung gebracht werden kann,

Außenbordmotoren für Boote werden häufig mittels einer an dem Außenbordmotor befestigten Pinne gesteuert. Mittels einer an der Pinne angebrachten Steuervorrichtung, welche einen Drehgriff umfasst, kann Gas gegeben und der Propeller des Außenbordmotors in Drehung versetzt werden.

Bei Außenbordern mit Verbrennungsmotor erfolgt das Einlegen von Vorwärtsbeziehungsweise Rückwärtsgang mittels eines Wahlschalters für Vorwärts- und Rückwärtsgang. Der Steuervorrichtung dient nur zur Geschwindigkeitseinstellung und ist daher ausgehend von der Nullstellung nur in eine Richtung drehbar.

Die Steuervorrichtung ist meist mit einer Federrückstellung versehen, damit das Gas automatisch auf Standgas zurückspringt, wenn der Bootsführer die Steuervorrichtung los lässt. Hierzu ist in der Regel eine einfache Rückholfeder in die Steuervorrichtung eingebaut, welche den Drehgriff in die Nullstellung zurück holt Ein Beispiel einer solchen Steuervorrichtung ist in US 2016/0090165 offenbart.

Bei einem Außenborder mit Elektromotor kann der Wahlschalter für Vorwärts- und Rückwärtsgang entfallen. Die Drehrichtung des Propellers kann über die Stromrichtung vorgegeben werden. Bei einem Elektroaußenbordmotor können daher die Funktionen "Fahrtrichtung" und "Geschwindigkeit" in die Steuervorrichtung integriert werden. Die Drehrichtung des Drehgriffs der Steuervorrichtung bestimmt die Fahrtrichtung und der Drehwinkel bestimmt die Geschwindigkeit. Für eine Rückwärtsfahrt wird der Drehgriff der Steuervorrichtung einfach in die entgegengesetzte Richtung gedreht.

Auch bei einem Elektroantrieb soll der Drehgriff der Steuervorrichtung unabhängig davon, in welche Richtung er gedreht wurde, wieder in die Nullstellung zurückspringen, wenn der Bootsführer den Steuervorrichtung los lässt. Die bekannte Federrückstellung von Steuervorrichtungen, wie sie bei Verbrennungsantrieben eingesetzt wird, kann für diesen Zweck nicht eingesetzt werden, da sie nur in eine Richtung wirkt.

Aufgabe vorliegender Erfindung ist es daher, eine Steuervorrichtung mit einem Drehgriff zu entwickeln, welcher ausgehend von einer Nullstellung in beide Richtungen drehbar ist und über eine automatische Rückstellung verfügt, welche den Drehgriff nach dem Loslassen wieder in die Nullstellung zurückdreht.

Diese Aufgabe wird durch eine Steuervorrichtung mit den Merkmalen von Anspruch 1 gelöst.

Die Erfindung betrifft eine Steuervorrichtung zur Steuerung eines Elektromotors. Die Steuervorrichtung umfasst einen Drehgriff und einen Träger, welcher den Drehgriff drehbar lagert. Die Drehgriff kann ausgehend von einer Nullstellung in beide Richtungen gedreht werden, wodurch der Drehgriff durch Drehung in eine erste Richtung in eine erste Betriebsstellung und durch Drehung in die entgegengesetzte zweite Richtung in eine zweite Betriebsstellung gebracht werden kann.

Die Erfindung umfasst weiterhin eine automatische Rückstellvorrichtung. Hierzu sind ein Kraftelement, ein Kraftübertragungselement und eine Umlenkung vorgesehen. Das Kraftelement wirkt über das Kraftübertragungselement und die Umlenkung auf den Drehgriff ein und übt eine Kraft auf den Drehgriff aus. Hierdurch wird der Drehgriff in die Nullstellung zurückgedreht, unabhängig davon, ob sich der Drehgriff in der ersten Betriebsstellung oder in der zweiten Betriebsstellung befindet.

Der Begriff "Kraftelement" soll ein Element kennzeichnen, welches eine Rückstellkraft zur Rückstellung des Drehgriffs aufbringt. Das Kraftelement kann als elektrisches, magnetisches, pneumatisches, hydraulisches oder mechanisches Element ausgeführt sein.Das heißt, die Rückstellkraft wird durch elektrische, magnetische, pneumatische, hydraulische oder mechanische Mittel aufgebracht.

In einer bevorzugten Ausführungsform ist das Kraftelement als Federelement ausgeführt, welches elastisch verformbar ist. Bei Einwirken einer Kraft verformt sich das Federelement und bei Wegfall der einwirkenden Kraft kehrt das Federelement in seine Ursprungsform zurück.

Vorzugsweise wird das Kraftelement durch Drehung am Drehgriff der Steuervorrichtung und damit Veränderung des Drehwinkels zwischen Drehgriff und Träger elastisch verformt. Wenn der Bootsführer den Drehgriff los lässt, entfällt die auf das Kraftelement einwirkende Kraft und das Kraftelement kehrt in seine Ausgangsform zurück. Hierbei wird der Drehgriff relativ zum Träger in die Nullstellung zurückgedreht.

In einer bevorzugten Ausführungsform ist das Kraftelement als Schraubenfeder ausgeführt. Das Kraftelement besteht aus einem zylinder-, kegel- oder tonnenförmig aufgewickelten Federdraht. Die Hauptbelastungsrichtung verläuft in Richtung der Längsachse der Schraubenfeder. Die Schraubenfeder kann hierbei als Zugfeder oder als Druckfeder ausgeführt sein. Bei Belastung, das heißt bei einer Drehung am Drehgriff, wird die Feder entweder auseinander gezogen oder zusammen gedrückt. Die Erfindung ist jedoch nicht auf Schraubenfedern beschränkt. Es können auch anderweitige Kraftelemente, wie zum Beispiel Spiralfedern, eingesetzt werden.

Bevorzugt wird ein metallisches Kraft- oder Federelement verwendet. Es ist aber durchaus möglich, auch Federelemente aus einem anderen elastisch verformbaren Material, wie beispielsweise Gummifedern, einzusetzen.

Das Kraftübertragungselement dient dazu, die von dem Kraftelement ausgeübte Rückstellkraft auf den Drehgriff zu übertragen und diesen in seine Nullstellung zurückzudrehen. In einer bevorzugten Ausführungsform ist das Kraftübertragungselement als Zugseil oder Gestänge ausgeführt. Je nach Art des Kraftelements kommt ein Zugkräfte übertragendes Kraftübertragungselement oder ein Druckkräfte übertragendes Kraftübertragungselement zum Einsatz. Die Kombination aus Schraubenfeder und Zugseil hat sich insoweit als günstig erwiesen.

Der erfindungsgemäße Drehgriff soll unabhängig davon, in welche Richtung er gedreht wurde, nach dem Loslassen automatisch in die Nullstellung zurückkehren. Hierzu wird erfindungsgemäß eine Umlenkung eingesetzt, welche das Kraftübertragungselement so umlenkt, dass dieses unabhängig von der Drehrichtung am Drehgriff in derselben Richtung auf das Kraftelement einwirkt. Als Umlenkung wird beispielsweise eine Rolle, eine Gleitführung und/oder ein Hebel eingesetzt.

Dies soll anhand eines Beispiels erläutert werden. Beispielsweise sind an dem Drehgriff ein Zugseil oder ein Zugdraht und an dem Träger eine Umlenkung vorgesehen. Das Zugseil oder der Zugdraht läuft über die Umlenkung und verbindet Drehgriff und ein als Kraftelement dienendes Federelement, welches an einem Fixpunkt am Träger befestigt ist. Wenn sich der Drehgriff in der Nullstellung befindet, ist die Länge aus Zugseil bzw. Zugdraht und Federelement minimal, Bei Auslenkung des Drehgriffs relativ zum Träger wird das Federelement gedehnt. Die Umlenkung ist so angeordnet, dass das Federelement in dieselbe Richtung gedehnt wird, unabhängig davon, in welche Richtung der Drehgriff gedreht wird. Das bedeutet, dass sich das Federelement nach dem Loslassen des Drehgriffs in dieselbe Richtung zurück verformt und dabei den Drehgriff wieder in die Nullstellung bringt.

In einer Variante der Erfindung sind zwei oder mehr der Elemente aus der Gruppe Kraftelement, Kraftübertragungselement und Umlenkung in einem einzigen Bauteil integriert. Beispielsweise kann anstelle einer Feder als Kraftelement und eines Zugseils als Kraftübertragungselements ein Gummiseil verwendet werden, welches die Funktionen des Kraftelements und des Kraftübertragungselements in sich vereint.

In einer weiteren Ausführungsform ist der Träger zumindest teilweise als Hohlkörper ausgeführt und das Kraftelement befindet sich im Inneren des Trägers. Diese Anordnung hat den Vorteil, dass Kraftelement, Umlenkung und Kraftübertragungselement vor äußeren Einflüssen geschützt sind. Dies ist besonders vorteilhaft, wenn die Erfindung auf einem Boot eingesetzt wird, da dort die Umwelteinflüsse besonders groß sind. Wird die Steuervorrichtung beispielsweise zur Steuerung eines Außenbordmotors eines Boots eingesetzt, so ist die Steuervorrichtung zum Beispiel Spritzwasser ausgesetzt, welches zu Korrosion und damit verbunden zu Funktionseinschränkungen führen kann.

Gemäß einer anderen Ausführungsform ist das Kraftelement außen am Träger befestigt. Dies hat den Vorteil, dass der Rückstellmechanismus aus Kraftelement, Kraftübertragungselement und Umlenkung leicht zugänglich ist und einfach gewartet werden kann.

Die Erfindung wird vorzugsweise zur Steuerung eines Elektromotors eingesetzt, der Teil eines Außenbordantriebs für ein Boot ist.

Ein bevorzugtes Einsatzgebiet der Erfindung sind elektrische Außenbordantriebe, wobei der Elektromotor einen Propeller antreibt. Die Steuervorrichtung dient hierbei zur Geschwindigkeitsregelung und zur Wahl der Fahrtrichtung. Für Vorwärts- und Rückwärtsfahrt kann der Drehgriff ausgehend von der Nullstellung in unterschiedliche Richtungen gedreht werden. Die erste und die zweite Betriebsstellung kennzeichnen damit eine Vorwärts- bzw. eine Rückwärtsfahrt.

Die Erfindung sowie weitere Einzelheiten der Erfindung sollen anhand der schematischen Zeichnungen naher erläutert werden. Hierbei zeigen
- Figuren 1 und 2: eine erste Ausführung einer erfindungsgemäßen Steuervorrichtung und
- Figuren 3 und 4: eine zweite Ausführung einer erfindungsgemäßen Steuervorrichtung.

In den Figuren 1 und 2 Ist schematisch eine Steuervorrichtung zur Steuerung eines elektrischen Außenbordmotors dargestellt. Die Steuervorrichtung weist einen Drehgriff 1 auf, welcher drehbar auf dem als Pinne dienenden Rohr 2 gelagert ist. Der Drehgriff 1 ist in Figur 1 in der Nullstellung gezeigt. Durch Drehen an dem Drehgriff 1 wird über ein nicht dargestelltes System die dem elektrischen Außenbordmotor zugeführte Leistung und die Drehgeschwindigkeit des Propellers des Außenbordmotors geregelt. Ausgehend von der Nullstellung des Drehgriffs 1 bewirkt eine Drehung des Drehgriffs 1 in die eine Richtung eine Drehung des Propellers in die eine Richtung und eine Drehung des Drehgriffs 1 in die andere Richtung bewirkt entsprechend eine Propellerdrehung in die andere Richtung. So wird das Boot, welches von dem Außenbordmotor angetrieben wird, durch eine Drehung an dem Drehgriff 1 im Uhrzeigersinn (Figur 1) in Vorwärtsfahrt versetzt und durch Drehung entgegen dem Uhrzeigersinn in Rückwärtsfahrt.

Im Inneren des Rohres 2 ist eine Rückholfeder 3 mit ihrem eine Ende an einem Haken 4 oder einem anderen Fixpunkt (relativ zum Rohr 2) befestigt. An dem anderen Ende der Rückholfeder 3 ist ein Zugseil 5 angebracht. Als Zugseil 5 kann beispielsweise ein Natur-oder Kunstfaserseil, ein Drahtseil oder ein analoges längliches Element verwendet werden, welches zur Übertragung von Zugkräften geeignet ist.

Im Inneren des Rohres 2 ist ferner eine erste Umlenkrolle 6 vorgesehen. Die Drehachse der Umlenkrolle 6 ist senkrecht zur Symmetrieachse 9 des Rohres 2 angeordnet. Die erste Umlenkrolle 6 ist als feste Rolle ausgeführt, das heißt, ihre Position relativ zum Rohr 2 ist fest und ändert sich während der Benutzung nicht. Anstelle einer Umlenkrolle kann auch ein nicht drehbares Umlenkelement verwendet werden. Das Prinzip der Erfindung bleibt damit unverändert, jedoch sind die Reibungsverluste etwas höher.

Zwei weitere Umlenkrollen 7, 8 sind ebenfalls fest im Inneren des Rohres 2 angebracht. Die Drehachsen der beiden Umlenkrollen 7, 8 sind in Richtung der Symmetrieachse 9 ausgerichtet. Die beiden Umlenkrollen 7, 8 befinden sich in einer Ebene und berühren sich fast, wobei jedoch zwischen den beiden Umlenkrollen 7, 8 so viel Platz verbleibt, dass das Zugseil 5 zwischen den Umlenkrollen 7, 8 durchgeführt werden kann. Auch die beiden Umlenkrollen 7, 8 können durch feste Umlenkelemente ersetzt werden.

Das Zugseil 5 verläuft von der Rückholfeder 3 zur ersten Umlenkrolle 6. In Figur 2 sind die Rückholfeder 3 und die erste Umlenkrolle 6 so angeordnet, dass das Zugseil zwischen der Rückholfeder 3 und der ersten Umlenkrolle 6 in im Wesentlichen axialer Richtung 9 verläuft. Der Haken bzw. Fixpunkt 4 und die erste Umlenkrolle 6 können jedoch auch anderweitig zueinander angeordnet sein, so dass das Zugseil 5 zwischen der Rückholfeder 3 und der ersten Umlenkrolle 6 nicht parallel zur Symmetrieachse 9, sondern winklig dazu verläuft.

Das Zugseil 6 wird durch die erste Umlenkrolle 6 zu den zweiten Umlenkrollen 7, 8 umgelenkt Vorzugsweise sind die erste Umlenkrolle 6 und die beiden Umlenkrollen 7 und 8 so zueinander angeordnet, dass das Zugseil 5 um 90° umgelenkt wird. Das Zugseil 5 ist mit seinem anderen Ende an einer Befestigungsvorrichtung 10 des Drehgriffs 1 befestigt.

In der Nullstellung des Drehgriffs 1 sind die Rückholfeder 3 und das Zugseil 5 nur leicht vorgespannt. Wird der Drehgriff 1 aus der Nullstellung gedreht, bewegt sich die Befestigungsvorrichtung 10 von den beiden Umlenkrollen 7 und 8 weg, wodurch über das Zugseil 5 eine Zugkraft auf die Rückholfeder 3 übertragen wird. Dadurch wird die Rückholfeder 3 auseinander gezogen, und weiter gespannt. Lässt der Bootsführer den Drehgriff 1 wieder los, so wird der Drehgriff 1 durch die Federkraft der Rückholfeder 3 über das Zugseil 5 in die Nullstellung zurück gedreht.

Unabhängig davon, in welche Richtung der Drehgriff 1 gedreht wird, das heißt in oder entgegen dem Uhrzeigersinn, wird der Drehgriff 1 nach dem Loslassen durch die Rückholfeder 3 in die Nullstellung zurückgebracht. Je nach Drehrichtung des Drehgriffs 1 verläuft das Zugseil 5 über die Umlenkrolle 7 oder über die Umlenkrolle 8.

In den Figuren 3 und 4 ist eine weitere Ausführungsform der Erfindung dargestellt. Gleiche Elemente sind in allen Figuren mit denselben Bezugsziffern versehen. Die Ausführungsform gemäß den Figuren 3 und 4 entspricht im Wesentlichen der Ausfühmngsform der Figuren 1 und 2, jedoch ist die Mechanik zum Zurückdrehen des Drehgriffs 1 außerhalb des Rohres 2 und nicht innerhalb des Rohres 2 angeordnet.

## Patentansprüche

1. Steuervorrichtung zur Steuerung eines Elektromotors umfassend einen Drehgriff (1) und einen Träger (2), welcher den Drehgriff (1) drehbar lagert, wobei der Drehgriff (1) durch Drehung in eine erste Richtung aus einer Nullstellung in eine erste Betriebsstellung gebracht werden kann, und wobei der Drehgriff (1) durch Drehung aus der Nullstellung in eine zweite, der ersten Richtung entgegengesetzte Richtung in eine zweite Betriebsstellung gebracht werden kann, **dadurch gekennzeichnet, dass** ein Kraftelement (3) zur Erzeugung einer Rückstellkraft, ein Kraftübertragungselement (5) und eine Umlenkung (6, 7, 8) vorgesehen sind, wobei das Kraftelement (3) über das Kraftübertragungselement (5) und die Umlenkung (6, 7, 8) mit dem Drehgriff (1) in Wirkverbindung steht, so dass das Kraftelement (3) eine Kraft auf den Drehgriff (1) ausübt, welche den Drehgriff (1) sowohl aus der ersten Betriebsstellung als auch aus der zweiten Betriebsstellung in die Nullstellung zurück dreht.

2. Steuervorrichtung nach Anspruch 1, **dadurch gekennzeichnet, dass** zwei oder mehr der Elemente aus der Gruppe Kraftelement, Kraftübertragungselement und Umlenkung in einem einzigen Bauteil integriert sind.

3. Steuervorrichtung nach Anspruch 1 oder 2, **dadurch gekennzeichnet, dass** das Kraftelement (3) als Federelement, insbesondere als Schraubenfeder oder Spiralfeder ausgeführt ist.

4. Steuervorrichtung nach einem der vorhergehenden Ansprüche, **dadurch gekennzeichnet, dass** das Kraftübertragungselement (5) als Zugseil oder Gestänge ausgeführt ist.

5. Steuervorrichtung nach einem der vorhergehenden Ansprüche, **dadurch gekennzeichnet, dass** die Umlenkung (6, 7, 8) eine Rolle, eine Gleitführung und/oder einen Hebel umfasst.

6. Steuervorrichtung nach einem der vorhergehenden Ansprüche, **dadurch gekennzeichnet, dass** der Träger (2) zumindest teilweise als Hohlkörper ausgeführt ist und dass sich das Kraftelement (3) im Inneren des Trägers (2) befindet.

7. Steuervorrichtung nach einem der vorhergehenden Ansprüche, **dadurch gekennzeichnet, dass** sich das Kraftelement (3) außen am Träger (2) befestigt ist.

8. Steuervorrichtung nach einem der vorhergehenden Ansprüche, **dadurch gekennzeichnet, dass** der Elektromotor Teil eines Außenbordantriebs für ein Boot ist.

9. Steuervorrichtung nach Anspruch 8, **dadurch gekennzeichnet, dass** der Außenbordantrieb einen Propeller aufweist und dass sich der Propeller in der ersten und der zweiten Betriebsstellung in unterschiedliche Richtungen dreht.

10. Steuervorrichtung nach einem der Ansprüche 8 oder 9, **dadurch gekennzeichnet, dass** der Außenbordantrieb eine Pinne aufweist und dass ein Teil der Pinne als Träger dient.

11. Bootsantrieb mit einer Steuervorrichtung nach einem der vorhergehenden Ansprüche, **dadurch gekennzeichnet, dass** der Bootsantrieb als Außenbordmotor ausgeführt ist.

## Claims

1. Control device for controlling an electric motor, comprising a twist grip (1) and a carrier (2) which rotatably supports the twist grip (1), wherein the twist grip (1) can be twisted in a first direction from a neutral position to a first operating position, and wherein the twist grip (1) can be twisted in a second direction opposite to the first direction from the neutral position to a second operating position, **characterised in that** a force element (3) for producing a restoring force, a force transmission element (5) and a deflection element (6, 7, 8) are provided, wherein the force element (3) is operatively connected to the twist grip (1) via the force transmission element (5) and the deflection element (6, 7, 8) such that the force element (3) applies a force to the twist grip (1) which twists the twist grip (1) from both the first operating position and the second operating position back to the neutral position.

2. Control device according to claim 1, **characterised in that** two or more of the force element, force transmission element and defection element, are integrated in a single component.

3. Control device according to claim 1 or 2, **characterised in that** the force element (3) is designed as a spring element, in particular as a coil spring or spiral spring.

4. Control device according to any of the preceding claims, **characterised in that** the force transmission element (5) is a pull cable or linkage.

5. Control device according to any of the preceding claims, **characterised in that** the deflection element (6, 7, 8) comprises a roller, a sliding guide and/or a lever.

6. Control device according to any of the preceding claims, **characterised in that** the carrier (2) is designed at least partially as a hollow body, and the force element (3) is located in the interior of the carrier (2).

7. Control device according to any of the preceding claims, **characterised in that** the force element (3) is fastened to the outside of the carrier (2).

8. Control device according to any of the preceding claims, **characterised in that** the electric motor is part of an outboard drive for a boat.

9. Control device according to claim 8, **characterised in that** the outboard drive has a propeller, and the propeller rotates in different directions in the first and the second operating position.

10. Control device according to any of claims 8 or 9, **characterised in that** the outboard drive has a tiller, and part of the tiller serves as carrier.

11. Boat drive with a control device according to any of the preceding claims, **characterised in that** the boat drive is designed as an outboard motor.

## Revendications

1. Dispositif de commande pour la commande d'un moteur électrique comprenant une manette rotative (1) et un support (2), qui monte la manette rotative (1) de manière pivotante, dans lequel la manette rotative (1) peut être amenée par rotation dans une première direction d'une position zéro à une première position de fonctionnement et dans lequel la manette rotative (1) peut être amenée par rotation de la position zéro dans une deuxième direction opposée à la première direction dans une deuxième position de fonctionnement, **caractérisé en ce qu'**il est prévu un élément d'application de force (3) pour produire une force de rappel, un élément de transmission de force (5) et un renvoi (6, 7, 8), dans lequel l'élément d'application de force (3) coopère avec la manette rotative (1) via l'élément de transmission de force (5) et le renvoi (6, 7, 8) de sorte que l'élément d'application de force (3) exerce une force sur la manette rotative (1), qui refait tourner la manette rotative (1) autant depuis la première position de fonctionnement que depuis la seconde position de fonctionnement en position zéro.

2. Dispositif de commande selon la revendication 1, **caractérisé en ce que** deux ou plus des éléments du groupe de l'élément d'application de force, de l'élément de transmission de force et du renvoi sont intégrés en un seul composant.

3. Dispositif de commande selon la revendication 1 ou 2, **caractérisé en ce que** l'élément d'application de force (3) se présente sous la forme d'un élément ressort, en particulier sous la forme d'un ressort hélicoïdal ou d'un ressort spiralé.

4. Dispositif de commande selon l'une quelconque des revendications précédentes, **caractérisé en ce que** l'élément de transmission de force (5) se présente sous la forme d'un câble de traction ou d'une tringlerie.

5. Dispositif de commande selon l'une quelconque des revendications précédentes, **caractérisé en ce que** le renvoi (6, 7, 8) comprend un rouleau, un guide coulissant et/ou un levier.

6. Dispositif de commande selon l'une quelconque des revendications précédentes, **caractérisé en ce que** le support (2) se présente au moins en partie sous la forme d'un corps creux et l'élément d'application de force (3) se trouve à l'intérieur du support (2).

7. Dispositif de commande selon l'une quelconque des revendications précédentes, **caractérisé en ce que** l'élément d'application de force (3) est fixé à l'extérieur au support (2).

8. Dispositif de commande selon l'une quelconque des revendications précédentes, **caractérisé en ce que** le moteur électrique fait partie d'une propulsion de hors-bord pour un bateau.

9. Dispositif de commande selon la revendication 8, **caractérisé en ce que** la propulsion hors-bord présente une hélice et l'hélice tourne dans la première et la seconde position de fonctionnement dans différents sens.

10. Dispositif de commande selon l'une quelconque des revendications 8 ou 9, **caractérisé en ce que** la propulsion hors-bord présente un pivot et une partie du pivot sert de support.

11. Propulsion de bateau avec un dispositif de commande selon l'une quelconque des revendications précédentes, **caractérisé en ce que** la propulsion du bateau se présente sous la forme d'un moteur hors-bord.
